# EUROPÄISCHE PATENTSCHRIFT

(11) **EP 0 489 256 B1**
(45) Veröffentlichungstag und Bekanntmachung des Hinweises auf die Patenterteilung: **09.11.1994**
(21) Anmeldenummer: 91118468.7
(22) Anmeldetag: 30.10.1991
(51) Int. Cl.: B27L 5/06

(54) **Vorrichtung zur schneidenden Erzeugung von dünnen Brettern**
Apparatus for slicing thin boards
Dispositif pour trancher des planches minces

(30) Priorität: 03.12.1990 DE 4038486
(43) Veröffentlichungstag der Anmeldung: 10.06.1992
(73) Patentinhaber: Gebrüder Linck Maschinenfabrik "Gatterlinck" GmbH & Co. KG, D-77697 Oberkirch (DE)
(72) Erfinder: Gönner, Siegmar, W-7602 Oberkirch (DE); Braun, Heinz-Hubert, W-7602 Oberkirch-Bottenau (DE)
(74) Vertreter: Fuchs Mehler Weiss

(56) Entgegenhaltungen:
- EP-A- 0 277 591
- EP-A- 0 322 646
- DE-A- 2 222 694
- DE-C- 4 029 752
- NL-A- 3 500
- US-A- 4 776 376

## Beschreibung

Die Erfindung betrifft eine Vorrichtung zur Erzeugung von dünnen Brettern durch spanlos schneidendes Abtrennen der Bretter von einem Holzstamm oder Kantholz nach dem Oberbegriff des Patentanspruches 1. Die Erfindung betrifft insbesondere Mittel für den Vorschub des Kantholzes in einer solchen Vorrichtung.

Eine Vorrichtung der hier betroffenen Art ist bereits in der älteren DE-OS 37 02 909 beziehungsweise in der dieser entsprechenden EP-OS 0277591 der gleichen Anmelderin beschrieben.

Beim schneidenden Erzeugen von Brettern aus einem Kantholz kommt es auf eine einwandfreie Führung des Kantholzes entlang des Messers an, wobei für den Vorschub des Kantholzes gegen das Messer verhältnismäßig hohe Kräfte aufzuwenden sind, die beispielsweise durch fest gegen das Kantholz angepreßte Vorschubrollen aufgebracht werden, die sich vor und/oder hinter der eigentlichen Schneideinrichtung befinden, welche von dem Kantholz durchlaufen wird.

Die durch die Vorschubrollen auf das Kantholz aufgebrachten Kräfte sollen die einwandfreie Führung des Kantholzes in der Schneideinrichtung am Messer entlang nicht stören, weswegen in der vorstehend erwähnten DE-OS 37 02 909 bereits vorgeschlagen wurde, die Andruckrollen in Querrichtung zum Vorschubweg des Kantholzes paarweise schwimmend zu lagern, so daß ein Vorschubrollenpaar zwar eine hohe Klemmkraft auf das Kantholz ausüben kann, die Klemmkraft aber keinen versetzenden Einfluß auf das Kantholz quer zu seinem Vorschubweg ausübt. Durch diese Maßnahme sollte gewährleistet werden, daß der Andruck des Kantholzes an das Messer und die diesem zugeordnete Gegendruckleiste während des Schneidens in gewünschter Höhe eingestellt und gehalten werden kann, ohne von den Vorschubkräften gestört zu werden.

Bei schneidendem Aufteilen eines Kantholzes in dünne Bretter, die beispielsweise zu Massivholz-Laminaterzeugnissen weiterverarbeitet werden, ist es wünschenswert, ein Kantholz vollständig in solche dünnen Bretter zu zerteilen, ohne daß ein abmaßiges nicht mehr weiter verarbeitbares Restbrett übrigbleibt. Es hat sich nun gezeigt, daß bei einem Restkantholz, von dem bereits mehrere Bretter abgetrennt wurden, die optimalen Schneidbedingungen am Messer trotz der vor und hinter der eigentlichen Schneideinrichtung angeordneten und schwimmend gelagerten Vorschubrollen nicht mehr exakt eingehalten werden können. Dies hat seine Ursache möglicherweise darin, daß ein bereits weitgehend abgearbeitetes Kantholz nicht mehr genügend Eigenstabilität aufweist, um die Vorschubkräfte in einer Weise aufzunehmen, daß sie den Schneidbereich nicht beeinflussen.

Untersuchungen haben ergeben, daß ein Kantholz auch dann noch zufriedenstellend vollständig in dünne Bretter im wesentlichen gleichbleibender Qualität zerteilt werden kann, wenn Vorschubkräfte auf das Kantholz unmittelbar im Schneidbereich aufgebracht werden, die jedoch nicht durch einen einseitigen Andruck erzeugt werden.

Die Erfindung sieht daher vor, daß mindestens ein Vorschubrollenpaar in demjenigen Bereich des Vorschubweges angeordnet ist, über den sich das Messer erstreckt. Damit die Vorschubkräfte den Andruck des Kantholzes an das Messer in keiner Weise beeinflussen, werden das oder die unmittelbar im Messererstreckungsbereich angeordneten Vorschubrollenpaare vorzugsweise in der Weise schwimmend gelagert ausgebildet, wie dies für außerhalb des Schneidbereiches der Maschine angeordnete Vorschubrollen bereits in der DE-OS 37 02 909 vorgeschlagen wurde. Da die Anordnung von Vorschubrollenpaaren auf quer zum Vorschubweg des Holzes beweglichen Schlitten in diesem Bereich konstruktiv Schwierigkeiten bereiten kann, ist eine Ausbildung der Vorschubrollen mit Kraftaufbringung durch Fluidzylinder, deren Zylinderräume paarweise miteinander in Strömungsverbindung stehen, hier bevorzugt.

Grundsätzlich wäre es möglich, Paare von Vorschubrollen so anzuordnen, daß die Achsen der Rollen senkrecht zur Schneidebene verlaufen, daß die Vorschubrollen also von den Seiten der sich gegenüberliegenden Schneid- und Andruckeinrichtung her am Kantholz angreifen. Eine derartige Lösung könnte konstruktive Vorteile bieten, da die Vorschubrollen nicht unmittelbar in den Messerbereich oder den Bereich der Andruckeinrichtung eingreifen müssen, diese Ausbildung hat jedoch den Nachteil, daß die am Restkantholz zur Verfügung stehenden Angriffsflächen für die Vorschubrollen mit zunehmendem Abarbeiten des Kantholzes ständig abnehmen und das Restkantholz am Ende in seiner Querrichtung nicht mehr widerstandsfähig genug sein kann, um die Vorschubkräfte aufzunehmen.

Es ist daher im allgemeinen erforderlich, die Achsen der Vorschubrollen parallel zur Schneidebene anzuordnen, so daß die Vorschubrollen immer die gleiche Angriffsfläche am Kantholz haben. Bei dieser Lösung können sich jedoch räumlich konstruktive Schwierigkeiten ergeben.

Eine typische Maschine zur schneidenden Erzeugung von Brettern aus einem Kantholz ist beispielsweise in der Art aufgebaut, daß Messer und Schnittebene horizontal liegen, wobei die der Messerschneide parallel vorgelagerte Gegendruckschiene Teil eines Auflagetisches ist, der das Kantholz vor dem Messer von unten abstützt, während die Andruckeinrichtung das Kantholz von oben gegen den Stütztisch und das Messer drückt.

Um eine möglichst geringe Verwerfung eines mittels des Messers abgetrennten Brettes zu erzeugen, sind bei Maschinen der hier betroffenen Art die Messerschneiden im allgemeinen unter einem sehr spitzen Winkel, der beispielsweise weniger als 45° betragen kann, zum Vorschubweg des Kantholzes angeordnet. Dieser spitze Winkel verlängert den Erstreckungsbereich, in dem sich das Messer entlang dem Vorschubweg des Kantholzes in Eingriff mit diesem befindet zwar beträchtlich, er macht es aber gleichzeitig schwierig, zusätzliche Vorschubelemente im Bereich des Messers anzuordnen.

In bevorzugter Ausführungsform sieht die Erfindung daher bei einer solchen Maschine vor, daß die an der Messerseite des Kantholzes angeordneten Vorschubrollen der jeweils vorgesehenen Vorschubrollenpaare einseitig fliegend gelagert sind und zwar an derjenigen Seite der Maschine, zu der die Messerschneide hinweist. Die so gelagerten Vorschubrollen greifen in Ausnehmungen ein, die in dem Stütztisch vorgesehen sind, aber kurz vor der eigentlichen Gegendruckleiste enden. Dementsprechend haben diese Vorschubrollen eine unterschiedliche axiale Erstreckung, die vom Einlaufbereich des Messers zum Auslaufbereich des Messers hin abnimmt, wobei die freien Enden der Vorschubrollen in etwa eine Linie bilden, die zur Messerschneide beziehungsweise der Gegendruckschiene parallel verläuft. Es hat sich gezeigt, daß bei genügend stabiler Konstruktionsausführung mit derartigen messerseitigen Vorschubrollen ausreichende Vorschubkräfte auf das Kantholz in diesem Bereich aufbringbar sind.

Die Andruckeinrichtung, die an der dem Messer abgewandten Seite des Kantholzes gegen dieses anstellbar und andrückbar ist, weist beispielsweise eine Folge von Andruckwalzen auf, die einzeln mittels eines Fluidzylinders mit Druck beaufschlagbar sind. Diese Andruckwalzen können von einem umlaufenden Andruckband gemeinsam umschlungen sein, dessen Arbeitstrumm am Kantholz anliegt und mit diesem mitläuft. Die andruckseitigen Vorschubrollen der Vorschubrollenpaare werden zweckmäßigerweise jeweils den messerseitigen Vorschubrollen gegenüberliegend in die Folge der Andruckwalzen eingeordnet, wobei ihre Drucksteuerungen jedoch von den Andruckwalzen vollständig unabhängig sein sollen und versuchsweise der paarweisen schwimmenden Steuerung mit ihren Gegenrollen unterliegen, wie dies bereits beschrieben ist. Die Lagerung der Vorschubrollen auf der Seite der Andruckeinrichtung bereitet dabei im allgemeinen keine besonderen konstruktiven Schwierigkeiten. Sie kann fliegend aber auch zweiseitig erfolgen.

Insbesondere im Fall der messerseitig in den Aussparungen des Stütztisches angeordneten Vorschubrollen ist es wichtig, daß diese keine resultierende Querkraft auf das Kantholz ausüben, die dazu neigen könnte, das Kantholz vom Stütztisch abzuheben. Vielmehr muß der von der Andruckeinrichtung ausgeübte Druck auf das Kantholz und somit der Druck des Kantholzes gegen den Stütztisch und das Messer von den Vorschubrollen vollkommen unbeeinflußt sein.

Um die Vorschubkräfte für das Kantholz nicht allein von den im Messererstreckungsbereich angeordneten Vorschubrollen aufbringen zu müssen, sind zweckmäßigerweise auch noch am Maschineneingang und am Maschinenausgang Vorschubrollenpaare angeordnet, wie dies in der DE OS 37 02 909 bereits beschrieben ist.

Die Beschreibung der Erfindung ist hier auf ein einzelnes Messer und dessen Erstreckungsbereich bezogen. Die erfindungsgemäßen Merkmale sind natürlich auch auf jede weitere Schneideinrichtung und jedes weitere Messer anwendbar, welches sich in der gleichen Maschine oder in einer Maschinenanordnung befindet, welche eine Aufeinanderfolge von mehreren Schneideinrichtungen aufweist. Ebenso kann die einem Messer auf der anderen Seite des Kantholzes gegenüberliegende Andruckeinrichtung ebenfalls in Form einer Messeranordnung ausgebildet sein. Die hier für die Messerseite der Vorrichtung als bevorzugt beschriebene Anordnung und Ausbildung der Vorschubrollen gilt dann für jede der Messereinrichtungen zu beiden Seiten des Kantholzes.

Im Folgenden wird ein bevorzugtes Ausführungsbeispiel der Erfindung unter Hinweis auf die beigefügten Zeichnungen im Einzelnen noch näher erläutert. In den Zeichnungen stellen dar:
- Fig. 1: eine schematische Seitenansicht einer Vorrichtung zum schneidenen Erzeugen von Brettern aus einem Kantholz,
- Fig. 2: eine schematische Draufsicht auf die Vorrichtung nach Figur 1, bei der jedoch aus Klarheitsgründen obere Teile der Vorrichtung weggelassen sind, und
- Fig. 3: einen Vertikalschnitt entlang der Ebene A in Figur 2.

Die schematische Seitenansicht einer Vorrichtung zum spanlos schneidenden Abtrennen von Brettern von einem Kantholz in Figur 1 weist einen Maschinensockel 2 auf, in dem höhenverstellbar eine Stütztischanordnung 4 gelagert ist. Zum Zweck der Höhenverstellbarkeit ist die Stütztischanordnung 4 auf Gleitsäulen 6 gelagert. Der Antrieb für die Höhenverstellung ist nicht im einzelnen dargestellt und kann beispielsweise aus einem elektromotorisch angetriebenen Spindeltrieb bestehen. Weiterhin ist im Maschinensockel 2 eine Messerträgeranordnung 8 vorgesehen, die besser in Figur 3 zu erkennen ist. Diese Messerträgeranordnung kann selbst auch höhenverstellbar ausgeführt sein, eine getrennte Höhenverstellung von Stütztischanordnung und Messerträgeranordnung ist jedoch nicht erforderlich, solange gewährleistet ist, daß der Stütztisch relativ zum Messerträger in seiner Höhenlage verstellt werden kann. Die Oberseite der Stütztischanordnung 4 ist als ein flacher Stütztisch 10 ausgebildet. Auch die Messerträgeranordnung weist eine obere Auflagefläche 12 auf. Der Stütztisch 10 als solcher und die Auflagefläche 12 sind am besten in Figur 2 zu erkennen.

Über den Stütztisch 10 und die Auflagefläche 12 der Messerträgeranordnung ist ein Kantholz 14 in seiner Längsrichtung entlang eines Vorschubweges fortbewegbar, der durch Pfeile 16 gekennzeichnet ist. Von oben ist das Kantholz 14 mittels einer Andruckeinrichtung 18 gegen den Stütztisch 10 und die Auflagefläche 12 der Messerträgeranordnung 8 andrückbar. Die Andruckeinrichtung 18 ist in Teilen des Maschinensockels 2 abgestützt, die jedoch in den Zeichnungen nicht dargestellt sind. Die Andruckeinrichtung 18 weist ein endlos umlaufendes Andruckband 20 auf, welches an den Enden der Vorrichtung um Umlenkrollen 22 geführt ist, die zusätzlich angetrieben sein können. Oberhalb des unteren Trumms des Andruckbandes 20, welcher am Kantholz 14 anliegt, ist eine Reihe von Andruckwalzen 24 angeordnet. Die Aufhängung dieser Andruckwalzen 24 in der Andruckanordnung 18 ist nur schematisch angedeutet. Jede der Walzen 24 ist mittels eines Fluidzylinders 26 gegen das Andruckband und somit das Kantholz andrückbar. Die Verbindung zwischen den Zylindern 26 und den Andruckwalzen 24 ist nur durch strichpunktierte Wirkungslinien dargestellt. Zum Zwecke der Andrückbarkeit sind die Andruckwalzen selbst in im wesentlichen horizontalen Schwenkhebeln innerhalb der Andruckeinrichtung 18 gelagert, so daß die Walze selbst mit einem gewissen vertikalen Bewegungsspielraum ausgestattet ist.

Der Höhenabstand zwischen der Andruckeinrichtung 18 und dem Stütztisch beziehungsweise der Auflagefläche der Messerträgeranordnung 8 muß veränderbar sein, um unterschiedlichen Dicken des Kantholzes 14 angepaßt werden zu können. Die gesamte Andruckeinrichtung 18 ist daher im allgemeinen höhenverstellbar im Maschinensockel 2 angeordnet. Sie wird vor Durchlauf eines Kantholzes auf eine bestimmte Kantholzdicke fest eingestellt, während bei Eintreten des Kantholzes in den Raum zwischen Stütztisch und Andruckeinrichtung dann die Andruckwalzen mit Druck beaufschlagt werden, die ihrerseits innerhalb der Andruckeinrichtung beweglich abgestützt sind. Es sei hervorgehoben, daß die Andruckwalzen 24 über keinen Drehantrieb verfügen, da die Walzen 24 allein dem Andruck des Andruckbandes 20 gegen das Kantholz 14 dienen.

In Figur 2 ist erkennbar, daß der Stütztisch 10 und die Auflagefläche 12 der Messerträgeranordnung sich dicht mit parallelen Kanten 28 und 30 gegenüberliegen, die einen spitzen Winkel mit der Richtung des Vorschubweges 16 beziehungsweise der Achse des zu verarbeitenden Kantholzes 14 bilden, welcher sogar weit unter 45° liegt. Die Kante 28 der Messerträgeranordnung ist die Schneide des in diese Anordnung eingespannten Messers, dessen genaue Anordnung und Einspannart im Rahmen dieser Beschreibung nicht näher erläutert ist. Die Kante 30 des Stütztisches weist eine (nicht im einzelnen dargestellte) Gegendruckschiene auf, welche gegenüber der Fläche des Stütztisches etwas erhoben ist und im wesentlichen dazu dient, ein Spalten des Holzes beim Abtrennen eines Brettes durch das Messer zu verhindern. In Bezug auf die Draufsicht der Figur 2 liegt die Messerkante 28 etwas höher als die Kante oder Gegendruckschiene 30 des Stütztisches. Dieser Höhenunterschied bestimmt im wesentlichen des Dicke des zu erzeugenden Brettes. Wird das Kantholz von rechts gegen die Messerkante 28 bewegt, wird vom Kantholz ein Brett abgetrennt, welches schräg seitlich unterhalb der Auflagefläche 12 der Messerträgeranordnung 8 abgeführt wird. Es ist deutlich erkennbar, daß sich die Messerkante 28 durch den sehr spitzen Winkel zum Vorschubweg 16 allein schon in ihrer Länge, in der sie mit dem Kantholz 14 in Eingriff steht, sich über einen nicht unbeträchtlichen Längenabschnitt des Vorschubweges 16 erstreckt.

Zum Vorschub des Kantholzes 14 sind im Erstreckungsbereich des Messers 28 drei Paare von Vorschubrollen 32/34 vorgesehen. Jedes Paar besteht aus einer unteren Vorschubrolle 32, welche unterhalb des Kantholzes 14 angeordnet ist, und einer oberen Vorschubrolle 34, die der unteren Vorschubrolle genau gegenüberliegend oberhalb des Kantholzes u.z. innerhalb des Andruckbandes 20 angeordnet ist. Diese Anordnung ist in Figur 1 am besten erkennbar. Die unteren Vorschubrollen 32 der Paare 32/34 sind in jedem Fall selbst angetrieben. Ein Antrieb für die oberen Vorschubrollen 34 kann entfallen, wenn die Umlenkrollen 22 des Bandes 20 entsprechend angetrieben sind. Wesentlich ist jedoch, daß die Vorschubrollen mittels nur teilweise angedeuteten Fluidzylindern 36 gegen das Kantholz 16 andrückbar sind, wobei die Zylinderräume der Fluidzylinder eines Paares von Vorschubrollen über eine Leitung 38 in Strömungsverbindung miteinander stehen, wie dies für das Vorschubrollenpaar 32a/34a in Figur 3 angedeutet ist. Es läßt sich damit zwar eine hohe Klemmkraft durch ein Vorschubrollenpaar auf das Kantholz 14 ausüben, die exakte vertikale Stellung des Vorschubrollenpaares wird durch diese Andruckkräfte jedoch nicht beeinflußt und wird allein durch das Kantholz bestimmt, dessen eventuellen Vertikalbewegungen das Vorschubrollenpaar durch die derart schwimmende Ausbildung folgt.

Aus Figur 2 ist erkennbar, daß die unteren Vorschubrollen 32a,b,c einseitig fliegend gelagert sind und in Aussparungen 40 im Stütztisch 10 eingreifen. Sie reichen mit ihren Enden bis dicht an die Gegendruckschiene 30 beziehungsweise die Messerkante 28 heran, wobei sie wegen des schrägen Verlaufes des Messers unterschiedliche axiale Längen aufweisen, so daß die Verbindungslinie ihrer freien Enden in etwa parallel zum Messer 28 verläuft. Die jeweils oberen Vorschubrollen 34a,b,c können, wie sich dies am Beispiel der oberen Vorschubrolle 34a in Figur 3 ergibt, beidseitig gelagert und mit 2 Fluidzylindern 36 für die Druckbeaufschlagung versehen sein, um eine möglichst stabile Verteilung der Andruckkraft zu erreichen. Die Fluidzylinder 36 jeder oberen Vorschubrolle 34 stehen auch untereinander in Strömungsverbindung.

Aus Figur 1 ist erkennbar, daß die oberen Vorschubrollen 34 in die Folge der Andruckwalzen 24 eingeordnet sind u.z. in einer Weise, daß im Bereich, in dem sich die Vorschubrollen 34 befinden, jeweils eine Vorschubrolle 34 mit einer Andruckwalze 24 abwechselt. Durch diese Wechselanordnung soll sichergestellt sein, daß trotz des Vorsehens der oberen Vorschubrollen 34 der Andruck des Kantholzes gegen das Messer noch mit ausreichender Druckverteilung über die Messerlänge gewährleistet ist. Es sei nochmals hervorgehoben, daß allein die Andruckwalzen 24 das Kantholz 14 gegen das Messer drücken, während die Vorschubrollenpaare 32/34 das Kantholz zwar fest zwischen sich einklemmen und durch die Antriebe vorwartsbewegen, daß im Gegensatz zu den Andruckwalzen 24 ihre vertikale Höhenlage aber frei verschiebbar ist.

Wie sich den Figuren 1 und 2 weiter entnehmen läßt, sind im Einzugsbereich der Vorrichtung und im Abzugsbereich der Vorrichtung, d.h. vor und hinter der Messeranordnung weitere Vorschubrollenpaare 42 bis 48 vorgesehen. Diese Vorschubrollenpaare, die bereits in der DE OS 37 02 909 im einzelnen beschrieben sind, dienen bei der vorliegenden Anordnung im wesentlichen dazu, die Vorschubarbeit der Rollenpaare 32/34 zu unterstützen und für das Einführen des Kantholzes in die Maschine und den letzten Abzug des Kantholzes aus der Maschine.

Die Druckbeaufschlagung der Vorschubrollenpaare wird durch (nicht dargestellte) Steuereinrichtungen automatisch gesteuert. Diese Steuereinrichtungen können beispielsweise aus Fotozellen bestehen. Solange sich kein Kantholz in der Maschine befindet, müssen die Vorschubrollen wie auch die Andruckwalzen druckentlastet sein. Durch Fotozellen wird erkannt, daß das vorlaufende Ende eines Kantholzes ein Vorschubrollenpaar passiert hat, um dieses dann unmittelbar mit Druck zu beaufschlagen. Ähnlich muß wieder eine Druckentlastung stattfinden, kurz bevor das nachlaufende Ende eines Kantholzes ein Vorschubrollenpaar verläßt.

## Patentansprüche

1. Vorrichtung zum Erzeugen von dünnen Brettern durch spanlos schneidendes Abtrennen der Bretter von einem Holzstamm oder Kantholz (14) mit einem Vorschubweg (16) für das Kantholz (14), einer auf einer Seite des Vorschubweges (16) angeordneten Schneideinrichtung (4,8) mit einem starren oder in Schwingbewegung versetzbaren Schneidmesser (28) zum Abtrennen jeweils eines Brettes sowie einer dem Schneidmesser (28) vorgelagerten Gegendruckschiene (30), deren Abstand von der Messerschneide (28) quer zum Vorschubweg (16) des Kantholzes (14) im wesentlichen die Dicke des abzutrennenden Brettes bestimmt und die Teil eines gegebenenfalls relativ zum Messer (28) höhenverstellbaren Stütztisches (10) für das Kantholz (14) ist, wobei Messerschneide (28) und Gegendruckschiene (30) einen spitzen Winkel mit dem Vorschubweg (16) des Kantholzes (14) bilden, mit einer der Schneideinrichtung (4,8) auf der anderen Seite des Vorschubweges (16) gegenüberliegenden Andruckeinrichtung (18), die von oben gegen das Kantholz (14) und somit gegen die gegenüberliegende Schneideinrichtung (4,8) andrückbar ist, sowie mit einem das Kantholz (14) gegen das Schneidmesser (28) der Schneideinrichtung entlang des Vorschubweges (16) vorschiebenden Vorschubmittel (32/34) mit mindestens einem Paar von das Kantholz (16) an gegenüberliegenden Seiten erfassenden und zwischen sich einklemmenden Vorschubrollen (32a/34a), dadurch gekennzeichnet, daß dieses mindestens eine Paar von Vorschubrollen (32a/34a) in demjenigen Bereich des Vorschubweges (16) angeordnet ist, über den sich das Messer (28) erstreckt, und daß die auf der Seite des Stütztisches befindliche Vorschubrolle (32) des mindestens einen (32a/34a) oder jedes im Messererstreckungsbereich angeordneten weiteren Vorschubrollenpaares (32b/34b, 32c/34c) seitlich fliegend gelagert ist und sich in eine Ausnehmung (40) im Stütztisch (10) hinein erstreckt.

2. Vorrichtung nach Anspruch 1, bei der die die Klemmkraft der Vorschubrollen (32a/34a) aufbringenden Krafterzeugungsmittel mit Druckfluid beaufschlagte Arbeitszylinder (36) sind, dadurch gekennzeichnet, daß die Arbeitszylinder (36) des mindestens einen Vorschubrollenpaares (32a/34a) gestellfest abgestützt und ihre Zylinderräume durch eine Überströmleitung (38) miteinander verbunden sind.

3. Vorrichtung nach Anspruch 1 oder 2, dadurch gekennzeichnet, daß das mindestens eine Paar von Vorschubrollen (32a/34a) im einlaufseitigen Drittel des Messererstreckungsbereiches angeordnet ist.

4. Vorrichtung nach Anspruch 1 oder 2, dadurch gekennzeichnet, daß 2 oder mehr Vorschubrollenpaare (32a/34a, 32b/34b, 32c/34c) im Messererstreckungsbereich angeordnet sind.

5. Vorrichtung nach Anspruch 4, dadurch gekennzeichnet, daß bei mehreren Vorschubrollenpaaren (32a/34a, 32b/34b, 32c/34c) die axialen Erstreckungen der unteren Vorschubrollen (32) vom Einlaufbereich des Messers (28) zum Auslaufbereich des Messers (28) in ihrer Länge abnehmen, so daß ihre Enden in etwa auf einer Linie parallel zur Messerkante (28) liegen.

6. Vorrichtung nach mindestens einem der Ansprüche 1-5, bei der die Andruckeinrichtung (18) aus einer Folge von von
oben gegen das Kantholz (14) andrückbaren Andruckwalzen (24) besteht, dadurch gekennzeichnet, daß die jeweils oberen Rollen (34) der Vorschubrollenpaare (32/34) in die Folge von Andruckwalzen (24) eingeordnet sind.

7. Vorrichtung nach Anspruch 6, dadurch gekennzeichnet, daß die Andruckwalzen (26) und die oberen Rollen (34) der Vorschubrollenpaare (32/34) von einem gemeinsamen, am Kantholz (14) entlanggeführten Andruckband (20) umschlungen sind.

## Claims

1. Apparatus for producing thin boards by severing the boards in a chipless manner from a log or piece of squared timber (14), with a feed path (16) for the squared timber (14), a cutting device (4, 8), which is arranged on one side of the feed path (16) and comprises a cutter (28), which is either rigid or can be made to swing, for severing a respective board, a counterpressure rail (30), which is disposed before the cutter (28), whose distance from the cutting edge (28) transversely to the feed path (16) of the squared timber (14) essentially determines the thickness of the board to be severed and which is part of a support table (10), which may be vertically adjustable relative to the cutter (28), for the squared timber (14), the cutting edge (28) and the counterpressure rail (30) forming an acute angle with the feed path (16) of the squared timber (14), with a pressure device (18), which is disposed opposite the cutting device (4, 8) on the other side of the feed path (16) and which can be pressed from above against the squared timber (14) and thus against the opposite cutting device (4, 8), and with a feed means (32/34), which advances the squared timber (14) towards the cutter (28) of the cutting device along the feed path and comprises at least one pair of feed rollers (32a/34a), which grip the squared timber (14) at opposite sides and clamp it between them, characterised in that this pair of feed rollers (32a/34a), of which there is at least one, is arranged in the area of the feed path (16) over which the cutter (28) extends, and that the feed roller (32) disposed on the support table side of the feed roller pair (32a/34a), of which there is at least one, or of each further feed roller pair (32b/34b, 32c/34c) arranged in the area over which the cutter extends is overhung at the side and extends into a recess (40) in the support table (10).

2. Apparatus according to claim 1, in which the power generating means which apply the clamping power of the feed rollers (32a/34a) are working cylinders (36) to which pressure fluid is admitted, characterised in that the working cylinders (36) of the feed roller pair (32a/34a), of which there is at least one, are supported in a fixed manner and their cylinder chambers communicate with one another via an overflow line (38).

3. Apparatus according to claim 1 or 2, characterised in that the pair of feed rollers (32a/34a), of which there is at least one, is arranged in the third of the area over which the cutter extends which is on the run-in side.

4. Apparatus according to claim 1 or 2, characterised in that two or more feed roller pairs (32a/34a, 32b/34b, 32c/34c) are arranged in the area over which the cutter extends.

5. Apparatus according to claim 4, characterised in that, when there are a plurality of feed roller pairs (32a/34a, 32b/34b, 32c/34c), the axial extents of the lower feed rollers (32) decrease in length from the run-in area of the cutter (28) to the run-out area of the cutter (28), so that their ends lie approximately on a line parallel to the cutting edge (28).

6. Apparatus according to at least one of claims 1-5, in which the pressure device (18) consists of a series of pressure rollers (24), which can be pressed from above against the squared timber (14), characterised in that the respective upper rollers (34) of the feed roller pairs (32/34) are incorporated into the series of pressure rollers (24).

7. Apparatus according to claim 6, characterised in that the pressure rollers (26) and the upper rollers (34) of the feed roller pairs (32/34) are encircled by a common pressure belt (20), which is guided along the squared timber (14).

## Revendications

1. Machine destiné à produire des planches minces en détachant les planches d'une grume ou d'une pièce de bois équarrie (14) par tranchage sans enlèvement de copeaux, cette machine comprenant une trajectoire d'avance (16) pour la pièce de bois équarrie (14), un dispositif de tranchage (4, 8) disposé d'un côté de la trajectoire d'avance (16) et comprenant une lame de tranchage (28), fixe ou pouvant être animée d'un mouvement oscillant, qui sert à détacher une planche à la fois, ainsi qu'une barre de contre-pression (30) placée en amont de la lame de tranchage (28), dont la distance au tranchant (28) de la lame, mesurée transversalement à la trajectoire d'avance (16) de la pièce de bois équarrie (14), détermine sensiblement l'épaisseur de la planche à détacher, et qui fait partie d'une table d'appui (10) servant à donner appui à la pièce de bois équarrie (14), qui peut éventuellement être réglée en hauteur par rapport à la lame (28), le tranchant (28) de la lame et la barre de contre-pression (30) formant un angle aigu avec la trajectoire d'avance (16) de la pièce de bois équarrie (14), un dispositif de pression (28) qui fait face au dispositif de tranchage (4, 8), de l'autre côté de la trajectoire d'avance (16), qui peut être pressé de haut en bas contre la pièce de bois équarrie (14) et contre le dispositif de tranchage (4, 8) qui lui fait face, ainsi qu'un moyen d'avance (32, 34) qui pousse la pièce de bois équarrie (14) contre la lame de tranchage (28) du dispositif de tranchage, le long de la trajectoire d'avance (16), moyen qui comprend au moins une paire de rouleaux d'avance (32a/34a), qui attaquent la pièce de bois équarrie (14) sur deux côtés opposés, et la serrent entre eux, caractérisé en ce qu'au moins une paire de rouleaux d'avance (32a/34a) est agencée dans la zone de la trajectoire d'avance (16) sur laquelle la lame (28) s'étend, et en ce que le rouleau d'avance (32) de la au moins une paire de rouleaux d'avance (32a/34a) ou de chaque autre paire de rouleaux d'avance (32b/34b, 32c/34c) disposée dans la zone dans laquelle s'étend la lame, qui se trouve sur le côté de la table d'appui, est monté rotatif en porte-à-faux latéralement, et est engagé dans un évidement (40) de la table d'appui (10).

2. Machine selon la revendication 1, dans laquelle les moyens générateurs de force, qui développent la force de serrage des rouleaux d'avance (32a/34a), sont des vérins (36) alimentés par une pression de fluide, caractérisée en ce que les vérins (36) d'au moins une paire de rouleaux d'avance (32a/34a) sont montés sur des appuis solidaires du bâti et leurs chambres sont reliées entre elles par une conduite de transfert (38).

3. Machine selon la revendication 1 ou 2, caractérisé en ce que la au moins une paire de rouleaux d'avance (32a/34a) est disposée dans le tiers côté entrée de la zone dans laquelle se trouve la lame.

4. Machine selon la revendication 1 ou 2, caractérisé en ce que deux ou plus de deux paires de rouleaux d'avance (32a/34a, 32b/34b, 32c/34c) sont disposées dans la zone dans laquelle se trouve la lame.

5. Dispositif selon la revendication 4, caractérisé en ce que, dans le cas de plusieurs paires de rouleaux d'avance (32a/34a, 32b/34b, 32c/34c), les dimensions axiales des rouleaux d'avance inférieurs (32) ont des longueurs qui décroissent de la zone d'entrée de la lame (28) à la zone de sortie de la lame (28), de sorte que leurs extrémités se trouvent approximativement sur une ligne parallèle au tranchant (28) de la lame.

6. Machine selon au moins une des revendications 1 à 5, dans laquelle le dispositif de pression (18) est composé d'une succession de cylindres de pression (24) qui peuvent être pressés de haut en bas contre la pièce de bois équarrie (14), caractérisé en ce que les rouleaux supérieurs des paires de rouleaux d'avance (32/34) sont intercalés dans la succession des cylindres de pression (24).

7. Machine selon la revendication 6, caractérisé en ce que les cylindres de pression (26) et les rouleaux supérieurs (34) des paires de rouleaux d'avance (32/34) sont embrassés par une bande de pression commune (20) qui circule le long de la pièce de bois équarrie (14).
